# FASCICULE DE BREVET EUROPEEN

(11) **EP 0 114 017 B1**
(45) Date de publication et mention de la délivrance du brevet: **23.12.1987**
(21) Numéro de dépôt: 83402545.4
(22) Date de dépôt: 27.12.1983
(51) Int. Cl.: A47F 3/04

(54) **Dispositif de fermeture ou écran pour meuble frigorifique**
Verschluss oder Schirm für Kühlmöbel
Closure or screen for a refrigerated cabinet

(30) Priorité: 30.12.1982 FR 8222085
(43) Date de publication de la demande: 25.07.1984
(73) Titulaire: BONNET REFRIGERATION, F-92808 Puteaux (FR)
(72) Inventeur: Frechet, Olivier, F-75379 Paris Cedex 08 (FR)
(74) Mandataire: Phan, Chi Quy

## Description

La présente invention concerne un dispositif de fermeture écran pour un meuble frigorifique selon le préambule de la revendication 1.

Un meuble frigorifique, notamment celui destiné à la présentation, pour la vente, des denrées alimentaires, tel qu'un meuble-bac, un meuble vitrine, est en général ouvert c'est-à-dire avec une ouverture qui n'est pas séparée du milieu extérieur par une barrière matérielle. Dans un tel meuble, les denrées alimentaires sont directement soumises à un réchauffement par rayonnement du milieu environnant et un réchauffement par convection de l'air du milieu extérieur. Il en résulte une consommation importante d'énergie pour produire ce froid nécessaire pour maintenir ces denrées alimentaires à une température exigée par les réglementations.

Pour réduire cette consommation de froid, des dispositifs amovibles ou fixes de fermeture du meuble, sous forme de couvercle, baldaquin ou rideau, ont été proposés. Ces dispositifs connus sont de deux catégories : d'une part les dispositifs amovibles qui obturent l'ouverture du meuble frigorifique en dehors des périodes de vente et d'autre part les dispositifs fixes qui forment un écran au rayonnement thermique, disposés à distance de l'ouverture, en regard des denrées à conserver. Ces dispositifs jouent le rôle d'une barrière contre l'échauffement par convection et/ou par rayonnement, du milieu extérieur. Durant la période où la vente a lieu, les dispositifs connus de la première catégorie sont enlevés, rangés ou disposés à une certaine hauteur au-dessus de ce meuble frigorifique ; ceux de la deuxième catégorie restent fixés en permanence.

Les dispositifs connus sous forme d'un couvercle ou baldaquin sont habituellement lourds, encombrants et coûteux. Leur manutention à l'occasion de la fermeture ou de l'ouverture du meuble frigorifique exige beaucoup de temps et de main-d'œuvre et leur rangement nécessite beaucoup de place.

Un dispositif connu sous forme d'un baldaquin habituellement maintenu à une certaine hauteur au-dessus de l'ouverture du meuble frigorifique pour le protéger contre un échauffement par rayonnement, exige des supports solides qui gênent l'accès à ce meuble frigorifique.

Les dispositifs connus sous forme d'un rideau exigent un emplacement pour leur rangement dans les meubles qu'ils protègent. En outre par leur structure, ces dispositifs sous forme d'un rideau ne constituent pas pour les meubles qu'ils protègent, une barrière isolante efficace contre le milieu extérieur.

La présente invention ayant pour but d'éviter ces inconvénients, permet de réaliser pour un meuble frigorifique ouvert notamment celui du type meuble-bac ou meuble-vitrine, un dispositif de fermeture écran fixe ou amovible, économique, léger, et assurant une isolation thermique et une protection contre un échauffement par convection et par rayonnement dû au milieu extérieur.

Un dispositif amovible de fermeture léger ou flottant est relativement plus facile à déplacer que ne l'est un dispositif lourd présentant um encombrement équivalent.

Un tel dispositif léger permet d'utiliser des moyens légers et simples pour assurer son maintien en place durant. la fermeture ou l'ouverture du meuble frigorifique qu'il protège.

Selon l'invention, un dispositif de fermeture écran pour meuble frigorifique remplissant dans sa position de fermeture définie par sa pose sur l'ouverture du meuble, la fonction d'une barrière isolante thermique contre un réchauffement par rayonnement et par convection du milieu extérieur et dans sa position d'ouverture définie par son maintien à une certaine hauteur du meuble par plusieurs supports, la fonction d'un écran contre un réchauffement par rayonnement du milieu extérieur, est caractérisé en ce que le dispositif de fermeture écran est constitué par une structure au moins partiellement gonflable de manière à autoriser un allègement de la structure gonflable et permettant ainsi une grande maniabilité dans son déplacement et au plus deux supports légers pour un maintien dans sa position d'ouverture ou de fonction d'écran contre un réchauffement par rayonnement.

Des modes particuliers de réalisation de l'invention apparaissent dans les revendications dépendantes 2-17.

Pour mieux faire comprendre l'invention on décrit ci-après un certain nombre d'exemples de réalisation, illustrés par des dessins ci-annexés dont :
- la figure 1 représente une vue schématique d'un meuble frigorifique ouvert du type meuble-bac, avec un dispositif connu d'écran sous forme d'un baldaquin,
- la figure 2 représente une vue schématique en coupe transversale d'un meuble-bac frigorifique fermé par un dispositif de fermeture réalisé selon l'invention,
- la figure 3 représente une vue schématique du meuble de la figure 2 ouvert, avec son dispositif d'écran baldaquin mis en place à une certaine hauteur au-dessus de ce meuble,
- la figure 4 représente une vue schématique en coupe transversale d'un meuble-vitrine frigorifique obturé par un dispositif de fermeture réalisé selon l'invention et
- la figure 5 représente une vue schématique d'un meuble-vitrine frigorifique de la figure 4 ouvert, et des éléments de son dispositif de fermeture mis en place au-dessus de ce meuble.

Un meuble frigorifique du type meuble-bac 1 représenté dans les figures 1, 2 et 3 ou du type meuble-vitrine 2 illustré dans les figures 4 et 5. est destiné à la présentation à la vente des denrées alimentaires 3 et 4.

Les meubles 1 et 2 sont des meubles ouverts. Les denrées alimentaires 3 et 4 qui y sont entreposées, sont exposées à un réchauffement par convection de l'air du milieu environnant, et par rayonnement du milieu extérieur entourant ces meubles.

Pour réduire la consommation en froid nécessaire au maintien de ces denrées alimentaires à une température exigée par les réglementations, une solution connue consiste à munir le meuble 1 d'un dispositif connu d'écran 5 sous forme d'un baldaquin. Pendant les heures de vente des denrées 3, le dispositif 5 est maintenu à une certaine hauteur au-dessus du meuble 1 par des supports 6.

A cette hauteur, le dispositif 5 constitue une barrière efficace contre une grosse partie du rayonnement du milieu extérieur, pour réduire le réchauffement des denrées 3, mais ne peut empêcher le réchauffement par convection de l'air environnant. Durant les heures où la vente des denrées 3 n'a pas lieu, le dispositif 5 est posé sur l'ouverture du meuble 1 pour la fermer et empêcher de ce fait à la fois le réchauffement par rayonnement et le réchauffement par convection du milieu extérieur. Une économie de puissance frigorifique obtenue est appréciable et dans certains cas peut atteindre jusqu'à 30 % de cette. puissance frigorifique.

Pour obtenir un maximum d'économie de puissance frigorifique, le dispositif connu de fermeture 5 est réalisé avec une bonne épaisseur d'isolant thermique et une structure rigide plus ou moins massive pour qu'il puisse supporter de fréquentes opérations d'ouverture et de fermeture du meuble 1 et sa manutention. Il en résulte que le dispositif connu de fermeture 5 est relativement lourd. Sa manutention est de ce fait pénible et délicate. En outre les supports 5 qui le soutiennent devant avoir une résistance mécanique suffisante pour supporter son poids, sont habituellement massifs. De tels supports 6 gênent l'accès au meuble 1 et sont souvent inesthétiques. Quand les supports 6 sont supprimés, le dispositif 5 constitue alors un simple couvercle et doit être rangé dans un emplacement spécialement destiné à cet effet. Etant donné qu'il doit recouvrir l'ouverture du meuble 1, le dispositif 5 a pratiquement les dimensions de ce dernier. De telles dimensions exigent un emplacement relativement grand pour le rangement du dispositif 5.

Les dispositifs connus de fermeture 5 présentent ainsi des inconvénients non négligeables.

Un dispositif de fermeture 7 ou 8 réalisé selon l'invention schématiquement illustré à titre d'exemples dans les figures 2. 3, 4 et 5 permet d'éviter ou de réduire efficacement ces inconvénients.

Selon l'invention, le dispositif de fermeture 7 ou 8 ou d'écran est un dispositif à structure gonflable, remplissant dans sa position de fermeture la fonction d'une barrière isolante thermique contre un réchauffement par convection et dans sa position d'ouverture la fonction d'un écran contre un réchauffement par rayonnement.

Le poids d'un tel dispositif gonflable est faible par rapport à celui d'un dispositif connu de fermeture 5. Sa manutention est par conséquent plus facile. Par ailleurs un dégonflage de ce dispositif peut réduire sensiblement son encombrement, ce qui facilite davantage sa manutention.

Selon l'invention, le dispositif de fermeture 7 ou 8 peut être gonflé avec de l'air ou un fluide moins dense ou plus léger que l'air. Quand le dispositif 7 ou 8 est gonflé avec un fluide moins dense que l'air, son poids devient encore plus faible et sa manutention est alors encore beaucoup plus facile par rapport à celle d'un dispositif connu de fermeture 5. Quand le fluide gonflant rend le dispositif 7 ou 8 plus léger que l'air, ce dispositif devient flottant. Le dispositif 7 ou 8 peut alors être maintenu dans sa position d'écran contre le rayonnement à une certaine hauteur au-dessus du meuble 1 avec un ou deux supports légers ou cordons souples et de faible dimension tels que les cordons 9 et 10. Les inconvénients des supports massifs et rigides 6 sont éliminés. Un autre résultat est que le dispositif 7 ou 8 peut être rangé contre le plafond ou dans l'espace au-dessus du meuble 1. Les inconvénients d'avoir un grand emplacement spécialement réservé au rangement des dispositifs connus de fermeture 5 sont ainsi évités.

Pour éviter un déplacement inopportun des dispositifs de fermeture 7 ou 8 rangés au-dessus du meuble 1 (figure 5), un ratelier 11 constitué de logements à claire-voie pour ces dispositifs 7 ou 8 est monté contre le plafond ou dans l'espace au-dessus de ce meuble 2.

Dans un exemple illustré à la figure 2 le dispositif 7 de fermeture du meuble-bac 1 comprend dans sa périphérie un boyau gonflable 12 et dans sa zone centrale un corps 13 d'épaisseur faible par rapport à sa surface et rempli d'une matière isolante thermique. Le bord périphérique du dispositif de fermeture 7 défini par le boyau gonflable 12 épouse la forme de l'ouverture du meuble 1 et la ferme quand le dispositif 7 est appliqué contre cette ouverture. La surface 14 du corps 13 regardant le meuble 1 est de préférence constituée par une surface à faible émissivité thermique propre telle qu'une surface réfléchissante.

Le corps 13 peut être constitué également par un corps gonflable. Dans ce cas, le dispositif 7 est gonflable sur toute son étendue. Le boyau gonflable 12 et le corps gonflable 13 sont de préférence divisés en cellules qui ne se communiquent entre elles que par de faibles passages aux fluides gonflants. Quand le boyau 12 et/ou le corps 13 sont remplis d'air ou de fluide gonflant, on obtient un autre résultat, en plus de la réduction appréciable du poids du dispositif 7 par rapport au dispositif connu 5. et réside en ce que le dispositif 7 constitue une excellente barrière d'isolant thermique pour protéger le meuble-bac 1. Dans le dispositif gonflable 7, l'air ou le fluide gonflant cloisonné et immobilisé dans ses cellules. joue alors le rôle d'un excellent isolant thermique à la place des matières isolantes connues.

Quand le dispositif 7 est gonflé à l'air ou avec un fluide qui ne le rend pas flottant. son poids reste relativement faible par rapport à celui d'un dispositif connu de fermeture 5. Pour son maintien dans sa position d'écran contre le rayonnement à une certaine hauteur au-dessus du meuble-bac 1, des supports légers c'est-à-dire à faible dimension, deux tiges rigides à faible diamètre 15 par exemple, disposés aux deux extrémités opposées de ce meuble 1 sont, dans ce cas, pleinement satisfaisants. Les inconvénients des supports massifs 6 sont, de ce fait, évités.

Dans un autre exemple schématiquement illustré dans les figures 4 et 5, le dispositif de fermeture 8 du meuble-vitrine 2 comprend deux parties : une partie plane 16 regardant ce meuble 2 est remplie d'une matière isolante thermique, et une partie gonflable 17 tournée vers l'extérieur de ce meuble 2 est remplie d'air ou d'un fluide moins dense que l'air, la position du dispositif 8 remplissant sa fonction d'écran contre un réchauffement par rayonnement n'étant pas représentée.

La partie plane 16 regardant le meuble 2 peut avoir une surface à faible émissivité, par exemple une surface réfléchissante.

Le dispositif de fermeture 8 assure les mêmes fonctions et les mêmes avantages que celles et ceux du dispositif 7, par rapport au dispositif connu 5.

Dans le dispositif 8, la partie plane 16 peut être une partie gonflable, et la matière isolante qui la remplit, est remplacée par un fluide gonflant.

Dans le cas d'un meuble 1 ou 2 relativement long, son dispositif de fermeture 7 ou 8 peut être formé de plusieurs éléments assemblables, trois éléments assemblables 18, 19, 20 dans l'exemple illustré à la figure 5.

Les dispositifs de fermeture 7 et 8 réalisés selon l'invention sont légers, faciles à déplacer, à transporter et à maintenir en place, et sont réalisables sous une forme désirée qui permet de les intégrer ' au cadre environnant et/ou de constituer un support pour la publicité commerciale.

Ces dispositifs 7, 8, du fait de leur structure gonflable et de leur faible poids permettent également de réaliser d'appréciables économies de temps et de main-d'œuvre dans l'installation et dans l'exploitation du meuble frigorifique 1 ou 2.

Les dispositifs de fermeture 7 ou 8 peuvent être gonflés à demeure ou gonflés et dégonflés aux moments souhaités. Les réserves ou sources de fluide gonflant peuvent être incorporées dans sa masse ou reliées en permanence à ces dispositifs 7 ou 8 ou rendus indépendantes de ces derniers, suivant des techniques déjà connues.

Les dispositifs de fermeture 7 ou 8 sont réalisés en une matière synthétique, en caoutchouc, en tissus traités ou en une toute autre matière souple, résistante et étanche aux fluides gazeux gonflants utilisés.

## Revendications

1. Dispositif de fermeture écran pour meuble frigorifique (1) remplissant dans sa position de fermeture définie par sa pose sur l'ouverture du meuble la fonction d'une barrière isolante thermique contre un réchauffement par rayonnement et par convection du milieu extérieur et dans sa position d'ouverture définie par son maintien à une certaine hauteur du meuble par plusieurs supports, la fonction d'un écran contre un réchauffement par rayonnement du milieu extérieur, caractérisé en ce que le dispositif de fermeture ou écran est constitué par une structure (7, 8) au moins partiellement gonflable de manière à autoriser un allègement de la structure gonflable et permettant ainsi une grande maniabilité dans son déplacement et au plus de deux supports légers (9, 15) pour un maintien dans sa position d'ouverture ou de fonction d'écran contre un réchauffement par rayonnement.

2. Dispositif selon la revendication 1, caractérisé en ce qu'il comprend dans sa périphérie un boyau gonflable (12) et dans sa zone centrale un corps (13) d'épaisseur faible par rapport à sa surface et rempli d'une matière isolante thermique.

3. Dispositif selon la revendication 1, caractérisé en ce qu'il comprend dans sa périphérie un boyau gonflable (12) et dans sa zone centrale un corps (13) également gonflable.

4. Dispositif selon la revendication 1, caractérisé en ce qu'il comprend deux parties, une partie, notamment plane (16), en regard du meuble (2) et remplie d'une matière isolante thermique, et une partie gonflable (17) tournée vers l'extérieur de ce meuble.

5. Dispositif selon la revendication 1, caractérisé en ce qu'il comprend deux parties gonflables, une partie, notamment plane (16), en regard du meuble (2) et une partie gonflable (17) tournée vers l'extérieur de ce dernier.

6. Dispositif selon l'une des revendications 1 à 5, caractérisé en ce qu'il est gonflé avec de l'air.

7. Dispositif selon l'une des revendications 1 à 5, caractérisé en ce qu'il est gonflé avec un fluide moins dense que l'air.

8. Dispositif selon la revendication 7, caractérisé en ce qu'il est maintenu en place au-dessus du meuble frigorifique (1, 2) au moyen de cordons souples (9, 10).

9. Dispositif selon l'une des revendications 1 à 8, caractérisé en ce qu'il comprend des parties gonflables (12, 13, 16, 17) divisées en cellules, communicantes entre elles par des faibles passages au fluide gonflant.

10. Dispositif selon l'une des revendications 1 à 9, caractérisé en ce qu'il comprend dans sa face en regard du meuble frigorifique (1 ou 2) une surface à faible émissivité.

11. Dispositif selon la revendication 10, caractérisé en ce qu'il comprend dans sa face en regard du meuble frigorifique (1 ou 2) une surface réfléchissante.

12. Dispositif selon l'une des revendications 1 à 11. caractérisé en ce qu'il est mécaniquement relié en permanence à une réserve ou source de fluide gonflant.

13. Dispositif selon l'une des revendications 1 à 11, caractérisé en ce qu'il comprend une réserve ou source de fluide gonflant incorporé dans sa masse.

14. Dispositif selon l'une des revendications 1 à 13, caractérisé en ce qu'il est constitué en une matière souple, résistante et étanche aux fluides gonflants utilisés.

15. Dispositif selon la revendication 14, caractérisé en ce qu'il est constitué en un caoutchouc.

16. Dispositif selon la revendication 14, caractérisé en ce qu'il est constitué en un tissu traité.

17. Dispositif selon l'une des revendications 1 à 16, caractérisé en ce qu'il constitue un support pour une publicité commerciale.

## Claims

1. Covering and shielding device for refrigerator shelf or chest (1) which in its covering position defined by the device resting on the opening of the refrigerator acts as a thermally insulating barrier to heating caused by radiation and convection from the environment and in its open position, in which it is held by plural supports at a given distance from the refrigerator, acts as shield against heating by radiation from the environment, characterised in that the covering and shielding device comprises an at least partially inflatable structure (7, 8) which permits a reduction in weight of the inflatable structure and therefore good manipulation thereof while being moved, and at least two light-weight supports (9, 15) for keeping it in its open or shielding position against heating by radiation.

2. Device as claimed in claim 1, characterised in that it comprises on its periphery an inflatable tube (12) and in its central portion a body (13) whose thickness is small in relation to its area, said body being filled with a thermally insulating material.

3. Device as claimed in claim 1, characterised in that it comprises on its periphery an inflatable tube (12) and in its central portion a likewise inflatable body (13).

4. Device as claimed in claim 1, characterised in that it comprises two parts, viz. an especially planar part (16) which is opposite the refrigerator (2) and is filled with a thermally insulating material, and an inflatable part (17) which faces the environment of said refrigerator.

5. Device as claimed in claim 1, characterised in that it comprises two inflatable parts, viz. an especially planar part (16) facing the refrigerator (2) and an inflatable part (17) facing the environment of the refrigerator.

6. Device as claimed in any one of the claims 1 to 5, characterised in that it is air-inflated.

7. Device as claimed in any one of the claims 1 to 5, characterised in that it is inflated with a fluid of lower density than air.

8. Device as claimed in claim 7, characterised in that it is held in its place above the refrigerator (1, 2) by means of supple ropes (9, 10).

9. Device as claimed in any one of the claims 1 to 8, characterised in that it comprises inflatable parts (12. 13. 16, 17) which are divided into cells communicated with one another via small passageways for the inflating fluid.

10. Device as claimed in any one of the claims 1 to 9, characterised in that on its side presented to the refrigerator (1 or 2) it comprises a surface of little inherent radiation.

11. Device as claimed in claim 10. characterised in that on its side presented to the refrigerator (1 or 2) it has a reflective surface.

12. Device as claimed in any one of the claims 1 to 11, characterised in that it is permanently mechanically connected to a source of inflating fluid.

13. Device as claimed in any one of the claims 1 to 11, characterised in that it has a reserve or source of inflating fluid embedded in its mass.

14. Device as claimed in any one of the claims 1 to 13, characterised in that it consists of a supple, resistant material which is impervious to the inflating fluids used.

15. Device as claimed in claim 14, characterised in that it consists of a rubber material.

16. Device as claimed in claim 14, characterised in that it consists of a treated fabric.

17. Device as claimed in any one of the claims 1 to 16, characterised in that it constitutes an advertisement support.

## Patentansprüche

1. Abdeck- und Abschirmvorrichtung für Kühlmöbel (1), die in ihrer Abdeckstellung, die durch ihr Aufliegen auf der Öffnung des Kühlmöbels definiert ist, als eine wärmeisolierende Schranke gegen eine Erwärmung durch Strahlung und Konvektion von der Umgebung her wirkt, und in ihrer Öffnungsstellung, in der sie durch mehrere Träger in einer bestimmten Höhe vom Möbel entfernt gehalten ist, als eine Abschirmung gegen eine Erwärmung durch Strahlung von der umgebung her wirkt, dadurch gekennzeichnet, daß die Abdeck- und Abschirmvorrichtung aus einer mindestens teilweise aufblasbaren Konstruktion (7, 8) besteht, welche eine Gewichtsverringerung der aufblasbaren Konstruktion und damit eine gute Handhabbarkeit bei ihrer Bewegung ermöglicht, und aus höchstens zwei leichten Trägern (9, 15) besteht, um sie in ihrer Öffnungsstellung oder Abschirmstellung gegen eine Erwärmung durch Strahlung zu halten.

2. Vorrichtung nach Anspruch 1, dadurch gekennzeichnet, daß sie an ihrem Umfang einen aufblasbaren Schlauch (12) und in ihrem Mittelbereich einen Körper (13) von im Verhältnis zu seiner Fläche geringer Dicke, der mit einem wärmeisolierenden Material gefüllt ist, aufweist.

3. Vorrichtung nach Anspruch 1, dadurch gekennzeichnet, daß sie an ihrem Umfang einen aufblasbaren Schlauch (12) und in ihrem Mittelbereich einen ebenfalls aufblasbaren Körper (13) aufweist.

4. Vorrichtung nach Anspruch 1. dadurch gekennzeichnet, daß sie zwei Teile aufweist, nämlich einen insbesondere ebenen Teil (16) gegenüber dem Kühlmöbel (2), der mit einem wärmeisolierenden Material gefüllt ist, und einen zur Umgebung dieses Kühlmöbels gerichteten aufblasbaren Teil (17).

5. Vorrichtung nach Anspruch 1, dadurch gekennzeichnet, daß sie zwei aufblasbare Teile aufweist, nämlich einen insbesondere ebenen Teil (16), der dem Kühlmöbel (2) zugewandt ist, und einen der Umgebung des Kühlmöbels zugewandten aufblasbaren Teil (17).

6. Vorrichtung nach einem der Ansprüche 1 bis 5, dadurch gekennzeichnet, daß sie mit Luft aufgeblasen ist.

7. Vorrichtung nach einem der Ansprüche 1 bis 5, dadurch gekennzeichnet, daß sie mit einem Fluid von geringerer Dichte als Luft aufgeblasen ist.

8. Vorrichtung nach Anspruch 7, dadurch gekennzeichnet, daß sie mittels nachgiebiger Seile (9, 10) an ihrem Platz oberhalb des Kühlmöbels (1, 2) gehalten ist.

9. Vorrichtung nach einem der Ansprüche 1 bis 8, dadurch gekennzeichnet, daß sie aufblasbare Teile (12, 13, 16, 17) aufweist, die in Zellen unterteilt sind, welche untereinander durch kleine Durchlässe für das Aufblasfluid in Verbindung stehen.

10. Vorrichtung nach einem der Ansprüche 1 bis 9, dadurch gekennzeichnet, daß sie auf ihrer dem Kühlmöbel (1 oder 2) zugewandten Seite eine Oberfläche mit geringer Eigenabstrahlung aufweist.

11. Vorrichtung nach Anspruch 10, dadurch gekennzeichnet, daß sie auf ihrer dem Kühlmöbel (1 oder 2) zugewandten Seite eine reflektierende Oberfläche aufweist.

12. Vorrichtung nach einem der Ansprüche 1 bis 11, dadurch gekennzeichnet, daß sie dauernd mechanisch mit einem Vorrat oder einer Quelle von Aufblasfluid verbunden ist.

13. Vorrichtung nach einem der Ansprüche 1 bis 11, dadurch gekennzeichnet, daß sie in ihre Masse eingebettet eine Reserve oder Quelle von Aufblasfluid enthält.

14. Vorrichtung nach einem der Ansprüche 1 bis 13, dadurch gekennzeichnet, daß sie aus einem nachgiebigen, widerstandsfähigen und für die verwendeten Aufblasfluide dichten Material besteht..

15. Vorrichtung nach Anspruch 14, dadurch gekennzeichnet, daß sie aus einem Kautschuk besteht.

16. Vorrichtung nach Anspruch 14, dadurch gekennzeichnet, daß sie aus einem behandelten Gewebe besteht.

17. Vorrichtung nach einem der Ansprüche 1 bis 16, dadurch gekennzeichnet, daß sie einen Träger für eine Werbung bildet.
